# EUROPÄISCHE PATENTSCHRIFT

(11) **EP 0 232 726 B1**
(45) Veröffentlichungstag und Bekanntmachung des Hinweises auf die Patenterteilung: **08.04.1992**
(21) Anmeldenummer: 87100322.4
(22) Anmeldetag: 13.01.1987
(51) Int. Cl.: E01B 7/02

(54) **Gleitstuhl für eine Schienenweiche**
Slide plate for railway points
Coussinet de glissement pour aiguillage de chemin de fer

(30) Priorität: 14.01.1986 CH 106/86
(43) Veröffentlichungstag der Anmeldung: 19.08.1987
(73) Patentinhaber: Magna Holding Anstalt, FL-9490 Vaduz (LI)
(72) Erfinder: Germann, Urs, CH-6403 Küssnacht (CH)
(74) Vertreter: von Bülow, Tam, Dr.

(56) Entgegenhaltungen:
- EP-A- 0 011 285
- EP-A- 0 113 515
- BE-A- 879 197
- DE-A- 3 406 726
- DE-B- 2 631 594
- FR-A- 2 197 730
- FR-A- 2 340 403

## Beschreibung

Die Erfindung betrifft einen Gleitstuhl für eine Schienenweiche mit einer Gleiteinlage, auf welcher die Zungenschiene oder eine bewegliche Herzstückspitze relativ zur Backenoder Flügelschiene gleitend querverschiebbar ist, wobei die Gleiteinlage mehrere Gleitelemente aufweist, die die Oberfläche des Gleitstuhls überragen und die in einer Halterung fixiert sind, die entfernbar an dem Gleitstuhl befestigt ist.

Die allgemein bekannten Gleitstühle müssen in relativ kurzen Zeitabständen immer wieder geschmiert werden, um die Reibung beim Verschieben der Zungenschiene bzw. der Herzstückspitze klein zu halten. Um diese Gleitstühle wartungsarm oder besser noch wartungsfrei zu machen, ist in der DE-B-2 631 594 ein Gleitstuhl vorgeschlagen worden, bei dem eine Gleiteinlage in Form einer Kunststoffplatte in einer Ausnehmung mit allseitigem Spiel ausdehnbar angeordnet ist. Diese Kunststoffplatte hat sich jedoch nicht bewährt, da sie nach vergleichsweise kurzer Betriebszeit durch die Schienenzunge zerstört wurde, so daß der Reibungskoeffizient relativ hoch anstieg, weshalb sie schon nach kurzer Zeit ausgewechselt werden mußte. Dieses häufige Auswechseln der Gleiteinlagen ist von Nachteil, was insbesondere bei den heutigen Hochgeschwindigkeitsstrecken, die in kurzen Zeitabständen und mit einer Geschwindigkeit von 250 km/h befahren werden, zu Unterbrechungen des Schienenverkehrs führt und außerdem das Wartungspersonal gefährdet.

In der EP-A-0 011 285 ist, um die bei dem in der oben genannten DE-B-2 631 594 beschriebenen Gleitstuhl auftretenden Schwierigkeiten zu überwinden, vorgeschlagen worden, zwischen der Gleiteinlage aus Kunststoff und der Oberfläche des Gleitstuhls ein elastisches Dämpfungselement einzufügen. Dadurch kann nun das Gleitelement bei einer durch darüberrollende Achsen hervorgerufenen Behämmerung nach unten ausweichen, wodurch nachteilige Formveränderungen der ebenen Oberfläche des Gleitelements vermieden werden können. Als eine Ausgestaltungsmöglichkeit ist in der EP-A-0 011 285 auch angegeben, daß mehrere Gleitelemente mit einem jeweils darunter angeordneten, elastischen Dämpfungselement in einem Gehäuse aus Metall eingekammert werden können, so daß sich eine Einheit ergibt, die ausgewechselt werden kann.

Es ist bereits auch eine Ausführung vorgeschlagen worden, bei der die Gleitschicht durch Auftragsschweißen eines Gleitmetalls auf die Gleitfläche des Gleitstuhls hergestellt wurde. Dies hat sich ebenfalls nicht bewährt, da in relativ kurzen Intervallen - jedoch in doppelten Zeitabständen zur konventionellen Ausführung - ebenfalls geschmiert werden mußte.

Der Erfindung liegt deshalb die Aufgabe zugrunde, einen Gleitstuhl der eingangs genannten Gattung zu schaffen, der die genannten Nachteile vermeidet. Die im Rahmen der Erfindung vorgesehene Gleiteinlage soll funktionssicher und wartungsfrei sein und sich auch für Hochgeschwindigkeitstrecken eignen. Zudem sollen sich die Kosten im wirtschaftlich vertretbaren Rahmen halten.

Die genannte Aufgabe wird bei einem Gleitstuhl gemäß der im Oberbegriff des Anspruches 1 angegebenen Gattung durch die im Kennzeichen des Anspruches 1 angegebenen Merkmale gelöst.

Vorteilhafte Weiterbildungen des Erfindungsgegenstandes sind in den Unteransprüchen angegeben.

Es hat sich gezeigt, daß bei der erfindungsgemäßen Gleiteinlage auch bei sehr heißem, trockenem oder feuchtem Wetter der Reibungskoeffizient in der Nähe desjenigen eines gut geschmierten Gleitstuhls ohne Einlage liegt. Eine unterschiedliche Ausdehnung zwischen dem Rahmen und den Gleitelementen wird durch eine zusätzliche Spannungserhöhung im Kontaktbereich der Gleitelemente ohne Formveränderung geschluckt. Ein Hochwölben der Einlage infolge Sonneneinstrahlung wird dadurch vermieden. Da die Gleitelemente vergleichsweise klein sind, können sie kostengünstig durch Sintern oder Gießen hergestellt werden. Eine beschädigte Gleiteinlage läßt sich sehr schnell mit wenigen Handgriffen durch eine neue Einlage auswechseln. Eine beschädigte Einlage ist in der Regel reparierbar, indem beispielsweise ein Gleitelement ersetzt wird.

Nachfolgend werden Ausführungsbeispiele der Erfindung anhand der Zeichnung beispielhaft erläutert. Es zeigen:
- Fig. 1: eine perspektivische Ansicht eines Gleitstuhls mit ausschnittsweise dargestellter Backen- und Zungenschiene;
- Fig. 2: einen Querschnitt durch einen Gleitstuhl entlang der Linie II-II in Fig. 4;
- Fig. 3: einen Längsschnitt durch einen Gleitstuhl entlang der Linie III-III in Fig. 4;
- Fig. 4: eine Draufsicht auf einen Gleitstuhl;
- Fig. 5: verschiedene Ansichten des Rahmens mit einstükkig angeformten Federelementen nach einer Weiterbildung der Erfindung;
- Fig. 6: ähnliche Ansichten des Rahmens mit Kunststoffpuffern als Federerlemente gemäß einer anderen Weiterbildung der Erfindung;
- Fig. 7: ähnliche Ansichten des Rahmens mit einem einstückigen Kunststoffrahmen als Federelement gemäß einer weiteren Weiterbildung der Erfindung;
- Fig. 8: Ansichten eines zwischen Schienenzunge und Gleiteinlage eingesetzten Gleitbleches gemäß einer weiteren Ausgestaltung der Erfindung; und
- Fig. 9: eine Ansicht der Schienenzunge mit angeklemmtem Gleitblech.

Die Fig. 1 zeigt einen Gleitstuhl 3, der an einer Grundplatte 4 angeformt ist, die ihrerseits auf einer hier nicht dargestellten Eisenbahnschwelle aufgeschraubt ist. Über die Grundplatte 4 führt eine Backenschiene 2, die mittels eines Spannbügels 11 (Fig. 2) in bekannter Weise mit dem Gleitstuhl 3 verspannt ist. In eine Ausnehmung 8 des Gleitstuhls 3, die auch schwalbenschwanzförmig sein kann, ist eine Gleiteinlage 5 eingesetzt, auf der eine Schienenzunge 1 aufliegt. Die Schienenzunge 1 kann auch eine hier nicht dargestellte bewegliche Herzstückspitze sein. Diese läßt sich mittels eines hier nicht dargestellten Antriebs relativ zur Flügelschiene je nach Erfordernis quer verschieben.

Wie die Fig. 2 bis 4 zeigen, weist die Einlage 5 einen Blechrahmen 7 mit mehreren Durchbrüchen 15 auf, in die Gleitelemente 6 mit Festsitz eingesetzt sind. Die Gleitelemente 6 weisen im unter dem Rahmen 7 liegenden Teil einen Flansch 16 auf und liegen unten auf dem Gleitstuhl 3 vollflächig auf. Die Gleitelemente 6 überragen den Rahmen 7 und die Oberfläche des Gleitstuhls 3, so daß die Zungenschiene 1 lediglich auf diesen aufliegt. Wie insbesondere die Fig. 4 zeigt, bilden die Gleitelemente 6 drei Reihen, wobei die mittlere Reihe 17 zu den beiden äußeren Reihen 18 in Längsrichtung des Gleitstuhls 3 um einen halben Abstand versetzt ist. Dadurch wird erreicht, daß die Auflagefläche 19 der Zungenschiene immer auf mehreren Gleitelementen zugleich, insbesondere in der Bewegungsrichtung aufliegt.

Die Gleitelemente 6 bestehen aus einem selbstschmierenden Gleitmetall und sind rondellenförmig ausgebildet. Als Gleitmetall eignet sich insbesondere gesinterte und gepreßte Gleitbronze, wie z.B. Graphitbronze.

Wie aus Fig. 2 ersichtlich, weist der Rahmen 7 eine trapezförmige oder rechteckige Querschnittsfläche auf und ist in die Ausnehmung 8 eingeschoben, die als schwalbenschwanz-oder rechteckförmige Nute ausgebildet ist. Der Rahmen 7 liegt am einen Ende an einer Querwand 29 der Ausnehmung 8 und am anderen Ende mit zwei seitlich abstehenden Sperrzungen 10 an Erhöhungen 9 an, derart, daß die Gleiteinrage 5 spielfrei im Gleitstuhl verriegelt ist.

Die Gleiteinlage 5 kann in einfacher Weise entfernt werden, indem mit dem in Fig. 3 schematisch dargestellten Werkzeug 13 von unten in eine Öffnung 20 eingegriffen und der Rahmen 7 am vorderen Ende angehoben und aus der Ausnehmung 8 herausgezogen wird. Zum Montieren wird die Gleiteinlage 5 bis zum Anschlag an der Querwand 29 in die Ausnehmung 8 eingeschoben, wobei die Sperrzungen 10 selbsttätig einrasten. Die Gleiteinlage 5 kann somit mit wenigen Handgriffen sehr schnell ausgewechselt werden und ist gleichzeitig spielfrei im Gleitstuhl 3 verriegelt.

Der Rahmen 7 ist aus einem etwa 2 mm dicken Stahlblech gefertigt.

Ein bei dem bisher beschriebenen Gleitstuhl auftretendes Problem ist die Maßanpassung des Rahmens 7 an die Ausnehmung 8 der Gleitstuhldecke. Die Ausnehmung 8 ist dabei gefräst oder anderswie hergestellt und weist verhältnismäßig große Fertigungstoleranzen auf, die in Quer- und Längsrichtung nicht zu vernachlässigen sind. Auch weisen die Abmessungen des Rahmens 7 Toleranzen auf. Bei den Ausführungsbeispielen der Fig. 1 bis 4 wird die maßliche Anpassung der Gleiteinlagen 5 mit Hilfe von Schleifen oder Feilen bewerkstelligt. Jede Gleiteinlage 5 bzw. jeder Rahmen 7 wird damit individuell an die zugehörige Ausnehmung 8 des Gleitstuhls 3 angepaßt. Dies ist kosten- und zeitaufwendig. Der größte Nachteil liegt jedoch darin, daß aufgrund der Toleranzen des Rahmens 7 die geforderte einfache Austauschbarkeit der einzelnen Gleiteinlagen untereinander nicht möglich ist. Da die Gleiteinlagen nach Verschleiß der Gleitschicht ausgewechselt werden müssen, muß die Ersatz- oder Austauschgleiteinlage dann ebenfalls wieder individuell an jede Ausfräsung genauestens angepaßt werden. Alle diese vorerwähnten Mängel wie Nichtkompatibilität aller Gleiteinlagen untereinander, keine Serienherstellung mit Garantie der Austauschbarkeit, sondern praktisch für jede Platte eine Maßanfertigung und dadurch entstehende, nicht garantiert fixierende Gleiteinlagen 5 in die Gleitstuhldecke 3 werden nach Weiterbildungen der Erfindung gemäß den Fig. 5 bis 7 dadurch gelöst, daß das Blech 7 mit elastischen, sich selbst anpassenden Mitteln in die Ausnehmung 8 eingesetzt wird. Im Ausführungsbeispiel der Fig. 5 sind diese Mittel Federn 21, die einstückig am Rahmen 7 angeformt sind und sich längs- und querelastisch-plastisch verformen. Hierbei sind ca. 90 % der Verformung plastisch und 10 % elastisch.

Beim Ausführungsbeispiel der Fig. 6 sind die Federelemente durch Kunststoff- bzw. Elastomerpuffer realisiert, während beim Ausführungsbeispiel der Fig. 7 ein Kunststoffrahmen mindestens an drei Seiten des Rahmens 7 vorgesehen ist und sich ebenfalls verformen kann.

Damit lassen sich die Bearbeitungstoleranzen in Längs-und Querrichtung überbrücken, so daß die Gleiteinlage sowohl in Längs- als auch in Querrichtung exakt fixiert wird, ohne daß eine individuelle Anpassung zwischen Rahmen und Ausnehmung erforderlich ist.

Fig. 5 zeigt den Rahmen 7 mit eingesetzten Gleitelementen 6. An drei Seiten des Rahmens 7 sind einstückig mit diesem Federn 21 vorgesehen, die durch sichelförmige Ausstanzungen 31 hergestellt sind, so daß ein im wesentlichen halbmondförmiger Bereich 24 über einen Steg 32 mit dem Rahmen 7 verbunden ist. Das geschlossene Ende der Ausstanzung 31 endet also an der einen Seite des Steges 32. An der anderen Seite des Steges ist eine weitere, kurze Ausstanzung 33 vorgesehen. Die nach außen weisende Kante bzw. das freie Ende 25 des halbmondförmigen Bereiches 24 ragt über die Kontur des Rahmens 7 heraus und zwar so, daß sie unter einem spitzen Winkel 34 zur geradlinig verlaufenden Kante 35 des Rahmens verläuft. Der spitze Winkel 34 ist dabei gemäß der Einschieberichtung 35 so gewählt, daß das vom Steg 32 abgewandte Ende 36 des halbmondförmigen Bereiches 24 am weitesten von dem Rahmen 7 absteht.

Zusätzlich sind die freien Enden 25 nach unten in Richtung zum Gleitstuhl 3 abgekantet (Fig. 5d) und zwar unter einem Abkantungswinkel 26. Dieser Abkantungswinkel 26 ist definiert als Winkel zwischen einer senkrecht auf der Ebene des Rahmens 7 stehenden Linie und der abgekanteten Fläche 36 des freien Endes 25. Dieser Winkel 26 ist an den Winkel der schwalbenschwanzförmigen Ausnehmung 8 angepaßt und zwar so, daß er kleiner ist als der entsprechende Winkel der Ausnehmung 8. Damit erreicht man zusätzlich zur Verformung des Steges 32 noch ein Drehmoment, welches den Rahmen 7 nach unten gegen den Gleitstuhl 3 bzw. gegen den Grund der Ausnehmung 8 drückt, wobei sich die Abkantung dadurch natürlich verformt, so daß sich der Winkel 26 dann durch die Verformung dem Winkel der schwalbenschwanzförmigen Ausnehmung anpaßt.

In dem Ausführungsbeispiel der Fig. 5 weist der Rahmen 7 insgesamt sieben Kragarmfedern 21 auf, wobei an der in Einschieberichtung 35 liegenden Vorderseite des Rahmens 7 eine Kragarmfeder vorhanden ist und an den quer zur Einschieberichtung 35 liegenden Seiten des Rahmens 7 je drei Kragarmfedern 21 gleichmäßig verteilt liegen. An der in Einschieberichtung 35 gesehenen hinteren Seite des Rahmens 7 sind entsprechend den Sperrzungen 10 der Fig. 1 auch hier Sperrzungen 37 vorgesehen, die durch Einschnitte 38 gebildet sind. Diese Sperrzungen 37 sind ebenfalls nach unten abgekantet, so daß sie beim Einschieben des Rahmens 7 in die Ausnehmung 8 deutlich fühlbar hinter den Erhöhungen 9 (Fig. 1) einrasten.

Die Länge der Abkantungen ist so gewählt, daß im fixierten Zustand des Rahmens die Unterseiten der Gleitelemente 6 auf dem Gleitstuhl 7 aufliegen.

Fig. 6 zeigt eine weitere Variante der Erfindung, bei der statt der Kragarmfedern 21 Kunststoffpuffer 22 verwendet werden. Diese Kunststoffpuffer haben ein im wesentlichen U-förmiges Profil (vgl. Fig. 6c und 6d), das auf den Rahmen 7 geschoben wird. Zur genaueren Fixierung hat der Rahmen 7 an den Stellen, an denen die Kunststoffpuffer 22 aufgeschoben werden, Zentrierausschnitte 40 (Fig. 6a). In dem seitlich über den Rand des Rahmens 7 hinausragenden Teil haben die Kunststoffpuffer 22 einen Hohlraum 41, der eine Verformung dieses überstehenden Bereiches erleichtert. Auch hier ist die nach außen weisende Seite 41, die mit der zugeordneten Wandfläche der schwalbenschwanzförmigen Ausnehmung 8 in Kontakt kommt, mit einem Schrägunswinkel 42 abgeschrägt, wobei auch hier dieser Winkel (Fig. 6d) kleiner sein kann (z. B. um 2°) als der Winkel der schwalbenschwanzförmigen Ausnehmung, womit man wieder das Spannmoment erhält. In Fig. 6d ist es also ein rechtsdrehendes Moment, das den Rahmen 7 nach unten gegen den Gleitstuhl 3 drückt.

Im eingebauten Zustand (Fig. 6c) entspricht der Schrägungswinkel 42 dagegen dem Schrägungswinkel der Schwalbenschwanzführung. Wie aus dieser Figur zu erkennen ist, kann der Rahmen 7 im Bereich der Kunststoffpuffer 22 auch abgekröpft sein.

Im Ausführungsbeispiel der Fig. 6 sind an den Seiten, also quer zur Einschieberichtung 35 jeweils nur zwei Kunststoffpuffer 22 vorgesehen anstelle der drei Kragarmfedern der Fig. 5. Ansonsten entspricht das Ausführungsbeispiel der Fig. 6 im wesentlichen dem der Fig. 5.

Im Ausführungsbeispiel der Fig. 7 wird die elastischplastische Verbindung zwischen dem Rahmen 7 und der Ausnehmung 8 durch einen einstückigen Kunststoff- oder Elastomerrahmen 23 hergestellt, der ebenfalls ein U-förmiges Profil (ähnlich Fig. 6) aufweist, jedoch die in Einschieberichtung 35 nach vorne weisende Kante und die beiden quer zur Einschieberichtung 35 liegenden Kanten des Rahmens 7 überdeckt. In diesem Ausführungsbeispiel sind die Ränder des Rahmens 7 umlaufend abgekröpft (vgl. Fig. 7b und 7c). Dieses Ausführungsbeispiel wird besonders bevorzugt. Auch hier ist der Schrägungswinkel 42 so gewält, daß auf den Rahmen 7 ein niederhaltendes Moment aufgebracht wird, das der Gleiteinlage eine zusätzliche Stabilität gibt.

Bei dem bisher beschriebenen Gleitstuhl ist das Problem des Verschleißes und der Reibungskraft der Gleitelemente 6 noch verbesserbar. Da Zungen- und Vignolschienen üblicherweise Walzprofile sind, haben sie durch die Drehriefen beim Walzen sog. Längsrillen, die z. B. bei der Zunge senkrecht zur Bewegungsrichtung liegen und sich damit in die Gleitelemente 6 eingraben, so daß letztere sehr schnell verschlissen werden und auch einen relativ hohen Reibungskoeffizienten abgeben. Zur Vermeidung des Mangels des hohen Verschleißes sowie der zusätzlichen Arbeit durch Schwabbeln (Schleifen) der Fußauflagefläche, sowie des größeren Reibungskoeffizienten verbunden mit relativ kurzer Lebensdauer, wird nach einer Weiterbildung der Erfindung zwischen die Schienenzunge 1 und den Gleitstuhl 3 noch ein Gleitblech 43 eingesetzt. Für ein solches Gleitblech 43 wird ein Federstahlblech bevorzugt, da solches durch das Kaltwalzen eine sehr dichte feine Oberfläche mit einem sehr geringen µ (ca. 4µ bis 6µ) aufweist und durch entsprechende Formgestaltung durch die Federwirkung eine relativ hohe Anklemmkraft an den teilweise bearbeiteten bzw. nicht bearbeiteten Schienenfuß hat. Als Materialdicke genügt ein Maß von 1 mn.

Ein solches Gleitblech ist in den Fig. 8 und 9 dargestellt.

Zunächst sei auf Fig. 8 Bezug genommen. Das Gleitblech 43 hat einen im wesentlichen ebenen Grundkörper 44. Zur Fixierung am Zungenfuß 1 besitzt es einander gegenüberliegende, nach oben abgewinkelte Anschlagbleche 45 und 46, von denen das eine Anschlagblech 45, welches an der Zungeninnenseite anliegt, soweit um den Zungenfuß herumgebogen ist, daß ein permanentes Fixieren des Gleitbleches garantiert ist. Das freie Ende 47 des Anschlagbleches 45 ist nach oben weisend abgebogen, so daß das Blech leicht über den Zungenfuß geschoben werden kann.

Die beiden Anschlagbleche 46 sind nach oben abgebogen, so daß sie etwas nach innen weisen, um dadurch die nötige Federkraft zu erzeugen. Ihre freien Enden 48 weisen dagegen wieder nach außen, so daß damit ein leichtes Auf. schieben des Gleitbleches 43 von unten möglich ist. Mit diesen drei Anschlagblechen 45 und 46 ist das Gleitblech 43 in Querrichtung der Schienenzunge 1 eindeutig fixiert. Durch die drei Anschlagbleche wird auch eine statisch bestimmte Dreipunktanlage erreicht. Um auch ein Wandern des Gleitbleches in Längsachse der Schienenzunge gegenüber dem Gleitstuhl zu verhinder, sind quer zur Längsrichtung der Schienenzunge 1 nach unten weisende Abkantungen 49 vorgesehen, die damit längs der Längskante des Gleitstuhles 3 gleiten können. Damit bei einer leichten Verdrehung bzw. Verkantung des Gleitbleches 43 ein Verhaken an der Längskante der Gleitstuhldecke vermieden wird, ist an den beiden Enden jeder Abkantung 49 je ein Einlauf 50 und 51 vorgesehen, der ein Verhaken an den Gleitstuhllängskanten zweifelsfrei verhindert.

Damit die Auflagefläche des Gleitbleches beim Verspannen eben am Zungenfuß aufliegt, erhält die Mitte des Auflagebereiches eine konvexe Vorwölbung nach außen von ca. 1,0 mm, die dann durch das auftretende Verspannungsmoment elastisch eben wird.

Nach längerer Liegedauer und eventuell auftretendem geringerem Verschleiß ist es ohne weiteres möglich, diese Gleitbleche eventuell zusammen mit der Gleiteinlage auszuwechseln und dann wieder den Neuzustand zu erreichen. Zur Verhinderung von Verschmutzung durch Schotter werden die Ausnehmungen in der Gleitstuhldecke durch eine Kunststoffeinlage während des Transports und beim Einschottern geschützt.

Aus Fig. 9 ist deutlicher zu erkennen, wie das Gleitblech 43 an der Schienenzung 1 fixiert ist.

## Patentansprüche

1. Gleitstuhl für eine Schienenweiche mit einer Gleiteinlage (5), auf welcher die Zungenschiene (1) oder eine bewegliche Herzstückspitze relativ zur Backen- (2) oder Flügelschiene gleitend querverschiebbar ist, wobei die Gleiteinlage (5) mehrere Gleitelemente (6) aufweist, die die Oberfläche des Gleitstuhls (3) überragen und die in einer Halterung (7) fixiert sind, die entfernbar an dem Gleitstuhl befestigt ist,
dadurch gekennzeichnet,
daß die Halterung ein Rahmen (7) und dieser ein Stahlblech mit Durchbrüchen (15) ist, in welchen die Gleitelemente (6) mit Festsitz eingesetzt sind,
daß der Rahmen (7) herausnehmbar in einer Ausnehmung (8) des Gleitstuhls (3) verriegelt ist, und
daß die Gleitelemente (6) aus einem selbstschmierenden Werkstoff bestehende, in Längsrichtung des Gleitstuhls (3) versetzt angeordnete Rondellen sind und unten auf dem Gleitstuhl (3) aufliegen.

2. Gleitstuhl nach Anspruch 1,
dadurch gekennzeichnet,
daß die Gleitelemente (6) aus einem selbstschmierenden Gleitmetall, insbesondere aus Graphitbronze, hergestellt sind.

3. Gleitstuhl nach Anspruch 1 oder 2,
dadurch gekennzeichnet,
daß der Rahmen (7) in Längsrichtung des Gleitstuhls (3) in die Ausnehmung (8) eingeschoben und im Gleitstuhl (3) eingerastet ist.

4. Gleitstuhl nach Anspruch 3,
dadurch gekennzeichnet,
daß der Rahmen (7) wenigstens ein Sperrstück (10) aufweist, das an einer Erhöhung (9) anliegt.

5. Gleitstuhl nach einem der Ansprüche 1 bis 4,
dadurch gekennzeichnet,
daß die Gleitelemente (6) in Längsrichtung des Gleitstuhls (3) teilweise versetzt angeordnet sind, derart, daß die Zungenschiene (1) bzw. die bewegliche Herzstückspitze mit der Auflagefläche (19) immer auf mehreren Gleitelementen (6) aufliegt.

6. Gleitstuhl nach einem der Ansprüche 1 bis 5,
dadurch gekennzeichnet,
daß der Rahmen (7) mittels verformbarer Elemente (21-23) in der Ausnehmung (8) des Gleitstuhls (3) spielfrei fixiert ist.

7. Gleitstuhl nach Anspruch 6,
dadurch gekennzeichnet,
daß die verformbaren Elemente am Rahmen (7) angeformte Kragarmfedern (21) sind.

8. Gleitstuhl nach Anspruch 7,
dadurch gekennzeichnet,
daß die Kragarmfedern (21) einen halbmondförmigen Bereich (24) aufweisen, dessen nach außen weisendes freies Ende (25) derart abgekantet ist, daß es unter Vorspannung an die zugeordnete Fläche der Ausnehmung (8) des Gleitstuhls (3) angepaßt ist.

9. Gleitstuhl nach Anspruch 8,
dadurch gekennzeichnet,
daß der Abkantungswinkel (26) des freien Endes der Kragarmfedern (21) kleiner ist als der zugeordnete Winkel der schwalbenschwanzförmigen Ausnehmung (8), so daß im fixierten Zustand des Rahmens (7) das freie Ende (25) zusätzlich zum Abkantungswinkel (26) verbogen ist und damit den Rahmen (7) nach unten gegen den Grund der Ausnehmung (8) verspannt.

10. Gleitstuhl nach Anspruch 6,
dadurch gekennzeichnet,
daß die verformbaren Elemente Kunststoffpuffer (22) mit im wesentlichen U-förmigem Querschnitt sind, die seitlich auf den Rahmen (7) aufgeschoben sind.

11. Gleitstuhl nach Anspruch 10,
dadurch gekennzeichnet,
daß die nach außen weisenden Seiten (28) der Kunststoffpuffer (22) derart abgeschrägt sind, daß der Schrägungswinkel (27) kleiner ist als der zugeordnete Winkel der schwalbenschwanzförmigen Ausnehmung (8), so daß im fixierten Zustand des Rahmens (7) der Kunststoffpuffer zusätzlich verformt wird und damit den Rahmen (7) nach unten gegen den Grund der Ausnehmung (8) verspannt.

12. Gleitstuhl nach Anspruch 6,
dadurch gekennzeichnet,
daß die verformbaren Elemente durch einen Kunststoffrahmen (23) mit im wesentlichen U-förmigem Querschnitt gebildet sind, der zusammenhängend mindestens drei Seiten des Rahmens (7) umschließt.

13. Gleitstuhl nach Anspruch 12,
dadurch gekennzeichnet,
daß die nach außen weisenden Seiten (28) des Kunststoffrahmens (23) derart abgeschrägt sind, daß der Schrägungswinkel (27) kleiner ist als der zugeordnete Winkel der schwalbenschwanzförmigen Ausnehmung (8), so daß im fixierten Zustand des Rahmens (7) der Kunststoffrahmen (23) zusätzlich verformt wird und damit den Rahmen (7) nach unten gegen den Grund der Ausnehmung (8) verspannt.

14. Gleitstuhl nach einem der Ansprüche 1 bis 13,
dadurch gekennzeichnet,
daß zwischen die Schienenzunge (1) und die Gleiteinlage (5) ein Gleitblech (43) eingesetzt ist, das formschlüssig an der Schienenzunge (1) und dem Gleitstuhl (3) geführt ist.

15. Gleitstuhl nach Anspruch 14,
dadurch gekennzeichnet,
daß das Gleitblech (43) aus Federstahl besteht und so vorgeformt ist, daß es durch Einschieben fest mit dem Zungenfuß (1) verklemmt wird und durch die Formgebung Fußtoleranzen überbrückt.

16. Gleitstuhl nach Anspruch 14 oder 15,
dadurch gekennzeichnet,
daß die Mitte der Auflagefläche des Gleitblechs (43) konvex vorgebogen ist, so daß es sich beim Verspannen mit dem Zungenfuß durch die beiden angreifenden Drehmomente elastisch eben verformt und so eine ebene Auflagefläche bildet.

## Claims

1. A slide chair for railway points, with a slide inlay (5) on which the tongue rail (1) or a movable core piece tip is transversely slidable relative to the stock rail (2) or wing rail, the slide inlay (5) having several slide elements (6) which project above the surface of the slide chair (3) and which are fixed in a mount (7) which is removably fastened to the slide chair,
characterised in
that the mount is a frame (7) and the latter is a steel sheet with perforations (15) in which the slide elements (6) are inserted with an interference fit;
that the frame (7) is locked in a recess (8) of the slide chair (3) so that it can be removed therefrom, and
that the slide elements (6) are circular members consisting of a self-lubricating material and staggered in the longitudinal direction of the slide chair (3), and rest at the bottom on the slide chair (3).

2. A slide chair according to Claim 1, characterised in that the slide elements (6) are manufactured from a self-lubricating anti-friction metal, in particular graphite bronze.

3. A slide chair according to Claim 1 or 2, characterised in that the frame (7) is pushed into the recess (8) in the longitudinal direction of the slide chair (3) with a snap-fit in the slide chair (3).

4. A slide chair according to Claim 3, characterised in that the frame (7) has at least one stop member (10) which rests against a raised part (9).

5. A slide chair according to any one of Claims 1 to 4, characterised in that the slide elements (6) are in part staggered in the longitudinal direction of the slide chair (3) in such a way that the tongue rail (1), or rather the movable core piece tip, always rests with the contact surface (19) on several slide elements (6).

6. A slide chair according to any one of Claims 1 to 5, characterised in that the frame (7) is fixed without play in the recess (8) of the slide chair (3) by means of deformable elements (21-23).

7. A slide chair according to Claim 6, characterised in that the deformable elements are cantilever springs (21) made integral with the frame (7).

8. A slide chair according to Claim 7, characterised in that the cantilever springs (21) have a half-moon-shaped region (24), the free outward-pointing end (25) of which is bevelled in such a way that it is adapted, under pre-tension, to the associated face of the recess (8) of the slide chair (3).

9. A slide chair according to Claim 8, characterised in that the bevel angle (26) of the free end of the cantilever springs (21) is smaller than the associated angle of the swallowtail-shaped recess (8), with the result that, in the fixed state of the frame (7), the free end (25) is bent in addition to the bevel angle (26) and thus clamps the frame (7) downwards against the floor of the recess (8).

10. A slide chair according to Claim 6, characterised in that the deformable elements are plastics-material buffers (22) with substantially U-shaped cross-section, which are pushed on to the side of the frame (7).

11. A slide chair according to Claim 10, characterised in that the outward-pointing sides (28) of the plastics-material buffers (22) are inclined in such a way that the angle of inclination (27) is smaller than the associated angle of the swallowtail-shaped recess (8), with the result that, in the fixed state of the frame (7), the plastics-material buffer becomes additionally deformed and thus clamps the frame (7) downwards against the floor of the recess (8).

12. A slide chair according to Claim 6, characterised in that the deformable elements are formed by a plastics-material frame (23) with substantially U-shaped cross-section, which surrounds continuously at least three sides of the frame (7).

13. A slide chair according to Claim 12, characterised in that the outward-pointing sides (28) of the plastics-material frame (23) are inclined in such a way that the angle of inclination (27) is smaller than the associated angle of the swallowtail-shaped recess (8), with the result that, in the fixed state of the frame (7), the plastics-material frame (23) is additionally deformed and thus clamps the frame (7) downwards against the floor of the recess (8).

14. A slide chair according to any one of Claims 1 to 13, characterised in that an anti-friction metal-sheet (43) is inserted between the rail tongue (1) and the slide inlay (5), which sheet is guided in a positive-locking way against the rail tongue (1) and the slide chair (3).

15. A slide chair according to Claim 14, characterised in that the anti-friction metal-sheet (43) consists of spring steel and is pre-shaped in such a way that, by insertion, it is firmly clamped together with the tongue base (1), and, by its shaping, accommodates tolerances in the base.

16. A slide chair according to Claim 14 or 15, characterised in that the centre of the contact surface of the anti-friction metal-sheet (43) is pre-bent in a convex manner, with the result that, when it is clamped together with the tongue base, it is resiliently deformed by the two torques applied, so as to be flat, and thus forms a flat contact surface.

## Revendications

1. Coussinet de glissement pour un aiguillage de chemin de fer comprenant un glissoir ou une garniture de glissement (5) sur lequel la lame d'aiguille (1) ou une pointe de coeur est mobile transversalement à glissement par rapport au contre-rail (2) ou au rail extérieur, la garniture de glissement (5) comportant plusieurs éléments de glissement (6), qui font saillie à la surface supérieure du coussinet de glissement (3) et qui sont fixés sur un support (7), lequel est fixé de manière amovible au coussinet de glissement, caractérisé en ce que le support est un cadre (7) constitué d'une tôle munie de lumières ou découpes (15) dans lesquelles les éléments de glissement (6) sont insérés rigidement, en ce que le cadre (7) est verrouillé de manière amovible dans un évidement (8) du coussinet de glissement (3) et en ce que les éléments de glissement (6) sont des rondelles réalisées en un matériau auto-lubrifiant, disposées en quinconce suivant la direction longitudinale du coussinet (3) et reposant sur celui-ci par le dessous.

2. Coussinet de glissement selon la revendication 1, caractérisé en ce que les éléments de glissement (6) sont fabriqués en un métal auto-lubrifiant, en particulier en bronze graphité.

3. Coussinet de glissement selon la revendication 1 ou 2, caractérisé en ce que le cadre (7) est introduit dans l'évidement (8) selon l'axe longitudinal du coussinet de glissement (3) et est encliqueté dans celui-ci.

4. Coussinet de glissement selon la revendication 3, caractérisé en ce que le cadre (7) comporte au moins une pièce de verrouillage (10), qui est en appui contre une partie en saillie (9).

5. Coussinet de glissement selon l'une des revendications 1 à 4, caractérisé en ce que les éléments de glissement (6) sont disposés partiellement en quinconce selon l'axe longitudinal du coussinet de glissement (3), de telle sorte que la lame d'aiguille (1) ou la pointe de coeur mobile, repose toujours sur plusieurs éléments de glissement (6) par sa face d'appui (19).

6. Coussinet de glissement selon l'une des revendications 1 à 5, caractérisé en ce que le cadre (7) est fixé sans jeu dans l'évidement (8) du coussinet de glissement (3) au moyen d'éléments déformables (21 à 23).

7. Coussinet de glissement selon la revendication 6, caractérisé en ce que les éléments déformables (7) sont des bras élastiques en porte-à-faux (21) formés sur le cadre (7).

8. Coussinet de glissement selon la revendication 7, caractérisé en ce que les bras élastiques en porte-à-faux (21) comportent une zone (24) en demi-lune dont l'extrémité libre (25) dirigée vers l'extérieur est chanfreinée de manière à s'adapter, sous précontrainte, à la surface en regard de l'évidement (8) du coussinet de glissement (3).

9. Coussinet de glissement selon la revendication 8, caractérisé en ce que l'angle (26) du chanfrein de l'extrémité libre du bras élastique en porte-à-faux (21) est plus petit que l'angle correspondant de l'évidement en forme de queue d'aronde (8), de manière qu'en situation de fixation du cadre (7), l'extrémité libre (25) est plus cambrée que l'angle (26) du chanfrein et qu'ainsi le cadre (7) est précontraint vers le bas contre le fond de l'évidement (8).

10. Coussinet de glissement selon la revendication 6, caractérisé en ce que les éléments déformables sont des tampons (22) en matière plastique présentant une section sensiblement en forme de U et qui sont engagés latéralement sur le cadre (7).

11. Coussinet de glissement selon la revendication 10, caractérisé en ce que les faces (28) dirigées vers l'extérieur des tampons en matière plastique (22) sont biseautées de manière que l'angle (27) du biseau soit inférieur à l'angle correspondant de l'évidement en queue d'aronde (8), de manière qu'en situation de fixation du cadre (7), le tampon de matière plastique soit davantage déformé et qu'ainsi le cadre (7) soit précontraint vers le bas contre le fond de l'évidement (8).

12. Coussinet de glissement selon la revendication 6, caractérisé en ce que les éléments déformables sont formés par un cadre (23) en matière plastique à section sensiblement en forme de U, qui entoure en continu au moins trois côtés du cadre (7).

13. Coussinet de glissement selon la revendication 12, caractérisé en ce que les faces (28) du cadre (23) en matière plastique dirigées vers l'extérieur sont chanfreinées de manière que l'angle (27) du chanfrein soit inférieur à l'angle correspondant de l'évidement en queue d'aronde (8), de manière qu'en situation de fixation du cadre (7), le cadre de matière plastique (27) soit davantage déformé et qu'ainsi le cadre (7) soit précontraint vers le bas contre le fond de l'évidement (8).

14. Coussinet de glissement selon l'une des revendications 1 à 13, caractérisé en ce que, entre la lame d'aiguille (1) et la garniture de glissement (5), est insérée une tôle de glissement (43), qui est guidée de façon ajustée entre la lame d'aiguille (1) et le coussinet de glissement (3).

15. Coussinet de glissement selon la revendication 14, caractérisé en ce que la tôle de glissement (43) est en acier à ressort et est conformée de manière que, par emboîtement, elle soit solidement fixée au talon de l'aiguille (1) et qu'elle encaisse, par sa forme, les tolérances du talon.

16. Coussinet de glissement selon la revendication 14 ou 15, caractérisé en ce que le centre de la surface d'appui de la tôle de glissement (43) présente une cambrure convexe, de sorte que lors de la mise en tension sur le talon de l'aiguille, il soit élastiquement déformé selon un plan sous l'action des deux moments de torsion qui interviennent et constitue ainsi une surface d'appui plane.
